# EUROPÄISCHE PATENTSCHRIFT

(11) **EP 1 328 673 B1**
(45) Veröffentlichungstag und Bekanntmachung des Hinweises auf die Patenterteilung: **25.10.2006**
(21) Anmeldenummer: 01988794.2
(22) Anmeldetag: 06.10.2001
(51) Int. Cl.: D03D 51/02, D03D 51/06, D03C 1/14, D03C 3/32

(54) **VERFAHREN ZUM BETREIBEN EINER WEB- UND FACHBILDEMASCHINE**
METHOD FOR OPERATING A WEAVING AND SHEDDING MACHINE
PROCEDE D'UTILISATION D'UN METIER MECANIQUE/MECANIQUE D'ARMURE

(30) Priorität: 26.10.2000 DE 10053079
(43) Veröffentlichungstag der Anmeldung: 23.07.2003
(73) Patentinhaber: LINDAUER DORNIER GESELLSCHAFT M.B.H, 88129 Lindau (DE)
(72) Erfinder: KRUMM, Valentin, 88138 Hergensweiler (DE); VON ZWEHL, Dietmar, 88147 Achberg (DE); LEHMANN, Michael, 88131 Lindau (DE); MAYER, Dieter, 88239 Wangen (DE)
(86) Internationale Anmeldenummer: PCT/DE2001/003840
(87) Internationale Veröffentlichungsnummer: WO 2002/034982

(56) Entgegenhaltungen:
- EP-A- 0 629 725
- EP-A- 0 761 856
- EP-A- 0 839 939
- EP-A- 0 893 525
- US-A- 3 680 602
- US-A- 5 335 698

## Beschreibung

Die Erfindung betrifft ein Verfahren zum Betreiben einer Web- und Fachbildemaschine nach den Merkmalen des Oberbegriffs von Patentanspruch 1.

Bekannt ist aus der EP 0 893 525 A1 eine Antriebsanordnung, bestehend aus einer Webmaschine, die einen Antriebsmotor als Hauptmotor besitzt, und aus einer Fachbildemaschine mit einem Antriebsmotor als Nebenmotor sowie eine Steuereinrichtung.

Die Steuereinrichtung ist einerseits signalübertragend verbunden mit dem Hauptmotor der Webmaschine und andererseits signalübertragend verbunden mit dem als Nebenmotor ausgebildeten Antrieb der Fachbildemaschine.
Eine in der Steuereinrichtung integrierte Regeleinheit verfolgt eine Regelstrategie, wonach einerseits die Webmaschine und die Fachbildemaschine bei deren Start im wesentlichen synchron betrieben werden und andererseits die Fachbildemaschine während des Webbetriebes mit einer vorbestimmten Drehzahlschwankung betrieben wird, die innerhalb der Drehzahltoleranz der Webmaschine liegt.

Die vorbekannte Antriebsanordnung hat den Nachteil, dass, aufgrund der synchronen Betriebsweise beider Antriebe, in der Startphase pro Umdrehung der Webmaschinenhauptwelle ein Anschlagen des Webblattes an den Bindepunkt des Gewebes erfolgt.
In diesem Falle wird z.B. während fünf Umdrehungen der Webmaschinenhauptwelle, identisch mit fünf Webzyklen bzw. fünf Anschlägen des Webblattes an den Bindepunkt des Gewebes, ein unerwünschtes Verdichten des Gewebes ohne Schussfadeneintrag praktiziert. Das Anschlagen des Webblattes ohne Schussfadeneintrag führt zudem zu einer sogenannten Microaufrauhung der Schuss- und Kettfäden am Bindepunkt des Gewebes.
Zum Beispiel beim Färben des hergestellten Gewebes führt die Microaufrauhung im Nachhinein zu einem offensichtlichen Gewebefehler, als sowohl von dem verdichteten Gewebeabschnitt wie auch von den aufgerauhten Schuss- und Kettfäden vergleichsweise mehr Farbe aufgenommen wird, als vom übrigen Gewebe.

Ein gravierender Nachteil der vorbekannten Lösung ist, dass die synchrone Betriebsweise der Antriebe in der Startphase aber auch in der Bremsphase von Web- und Fachbildemaschine zu einer erhöhten Beanspruchung der Maschinen- und Antriebselemente im Vergleich zum Webprozess führt.
Die erhöhte Beanspruchung, deren Ursache im vorgegebenen Start- oder Anlaufverhalten von Web- und Fachbildemaschine liegt, bedarf folglich einer entsprechenden Auslegung der elektromotorischen Antriebe hinsichtlich Leistungsaufnahme, Drehmoment etc. und einer entsprechenden Dimensionierung der betreffenden Maschinenteile und -elemente.

Aufgabe der Erfindung ist es, die in der Start- und Bremsphase der Web- und Fachbildemaschine erforderlichen elektromotorischen Antriebs- und Bremsmomente bei Reduzierung der mechanischen Beanspruchung von Maschinenelementen der Fachbilde- und Webmaschine und bei Vermeidung von Anlaufstellen im Gewebe zu optimieren und aufgrund dessen sogenannte Softstarts und Softstops, insbesondere der Fachbildemaschine zu erreichen.

Erfindungsgemäß wird die Aufgabe mit den Merkmalen des Patentanspruchs 1 gelöst.

Ein erstes erfindungswesentliches Merkmal ist, dass die Fachbildemaschine innerhalb eines Zeitfensters Δt1 frei programmierbar vor der Webmaschine gestartet wird und dass die Webmaschine erst nach Ablauf des Zeitfensters Δt1 zu einem späteren Zeitpunkt t2 gestartet wird.
Damit ist der Vorteil verbunden, dass in der Startphase der Web- und Fachbildemaschine ein vergleichsweise zum Stand der Technik niedrigeres Antriebsmoment der elektromotorischen Antriebe erforderlich wird.
Ein weiterer entscheidender Vorteil ist, dass in der Startphase der Fachbildemaschine das Webblatt der Webmaschine keine Blattanschläge an die Anschlagkante des Gewebes bzw. an den Bindepunkt des Gewebes ausführt und dabei sogenannte Anlaufstellen, als Ursache von Blattanschlägen ohne Schussfaden, vermieden werden.

Ein zweites erfindungswesentliches Merkmal besteht darin, dass nach vorbestimmten Ablauf der Startvorgänge die Fachbilde- und Webmaschine zu einem Zeitpunkt t3 annähernd synchron betrieben werden. Das bedeutet, dass bei einer als Schaft- oder Jacquardwebmaschine ausgebildeten Fachbildemaschine der Hochlauf (Startphase) zunächst ohne Bewegung der Fachbildemittel erfolgen kann und erst in der Phase der synchronen Betriebsweise beider Maschinen die mustergesteuerte Bewegung der Fachbildemittel zugeschaltet wird.
In der Startphase der Schaft- und Jacquardmaschine werden also nur die Massen der Fachbildemaschinen an sich beschleunigt, während die Fachbildemittel in der Webmaschine sich vorzugsweise in einer Fachoffenstellung befinden.

Ein drittes Merkmal besteht darin, dass bei einem die Betriebsstörung von Web- und/oder Fachbildemaschine detektierenden Signal die synchrone Betriebsweise von Web- und Fachbildemaschine aufgehoben wird. Daraufhin wird für beide Maschinen der Bremsvorgang eingeleitet, und zwar durch ein viertes erfindungswesentliches Merkmal, welches darin besteht, dass beide Maschinen zu unterschiedlichen Zeitpunkten nach dem Einleiten des Bremsvorganges zum Stillstand kommen, wobei die Fachbildemaschine erfindungsgemäß zu einem frei programmierbaren Zeitpunkt innerhalb eines Zeitfensters Δt2 nach dem Stillstandszeitpunkt t4 der Webmaschine zum Stillstand kommt. Dabei kann erfindungsgemäß vorgesehen sein, die Antriebe ab ihrem Bremszeitpunkt bis zu dem Stillstandszeitpunkt generatorisch zu betreiben, während diese in der Start- und Synchronlaufphase motorisch arbeiten.
Mit der generatorischen Betriebsweise ist der Vorteil verbunden, dass auf die in Webmaschinen verwendete Kupplungs-Bremskombinationen verzichtet werden kann.
Die kinetische Energie der Web- und Fachbildemaschine wird also nicht im wesentlichen durch Kupplungs-Bremskombinationen vernichtet, sondern in Nutzenergie umgewandelt, z.B. in das Stromnetz zurückgespeisst.
Weitere ausgestaltende Merkmale der Erfindung und damit im Zusammenhang stehende vorteilhafte Wirkungen ergeben sich aus den abhängigen Patentansprüchen.

Die Erfindung wird nachfolgend an einem Ausführungsbeispiel näher erläutert.

In der schematischen Darstellung, siehe auch Figur, wird der erfindungsgemäße Betriebsablauf einer Web- und Fachbildemaschine anhand der von der Fachbildemaschine ausgeführten Webfachbildung dargestellt, wobei die Webmaschine einen elektromotorischen Antrieb als Hauptantrieb und die Fachbildemaschine einen elektromotorischen Antrieb als Nebenantrieb besitzt.

Wie linksseitig in der schematischen Darstellung gezeigt, besteht, wie allgemein bekannt, der Prozess zur Ausbildung eines Webfaches zum Zwecke des Eintragens wenigstens eines Schussfadens und zum Zwecke des Abbindens des wenigstens einen Schussfadens aus
a) dem Öffnen des Webfaches,
b) dem Fachstillstand (hier wird der wenigsstens eine Schussfaden in das Webfach eingetragen) und
c) dem Schließen des Webfaches.

Wie bereits vorstehend beschrieben, wird nach dem Stand der Technik unabhängig davon, ob Webmaschine und Fachbildemaschine mit einem gemeinsamen elektromotorischen Antrieb oder mit voneinander unabhängigen elektromotorischen Antrieben gestartet werden, der Startvorgang beider Maschinen synchron vollzogen. Die dabei entstehenden web- und maschinentechnischen Nachteile sind bekannt.
Die bekannte Lösung, die Webmaschine mit einem elektromotorischen Hauptantrieb und die Fachbildemaschine mit einem elektromotorischen Nebenantrieb zu betreiben, bietet erfindungsgemäß die Möglichkeit, die Fachbildemaschine vor der Webmaschine zu starten. In der schematischen Darstellung ist der Startzeitpunkt t1 der Fachbildemaschine erfindungsgemäß so gelegt, dass die Fachbildemaschine vor dem Startzeitpunkt t2 der Webmaschine gestartet wird.
Der Zeitpunkt t1 des Starts der Fachbildemaschine kann dabei innerhalb eines Zeitfensters Δt1 frei programmierbar gewählt werden.
Der Start der Fachbildemaschine könnte z.B. 60 Millisekunden vor dem Start der Webmaschine liegen.
Das Zeitfenster Δt1 entspricht dem vorliegenden Ausführungsbeispiel Δt1 = c + b/2.
Anders ausgedrückt, Δt1 entspricht etwa 180 Drehwinkelgrade der Webmaschine-Hauptwelle, wenn a etwa 90, b etwa 180 und c etwa 90 Drehwinkelgrade der Webmaschinen-Hauptwelle entsprechen.

Die schematische Darstellung zeigt ferner, dass die Webmaschine nach Ablauf des Zeitfensters Δt1 gestartet wird und zwar zu einem Zeitpunkt t2, der verschieden von t1 ist. Wichtig ist in diesem Zusammenhang, dass die zu programmierenden Zeitpunkte t1 und t2 niemals identsich sein dürfen, sondern soweit voneinander entfernt liegen müssen, dass erst bei einem nach dem Start von Fachbildemaschine und Webmaschine erfolgenden Fachschluss, also zu dem Zeitpunkt t3, eine synchrone Betriebsweise zwischen Fachbildemaschine und Webmaschine besteht.

Bei einem eine Betriebsstörung in der Web- oder Fachbildemaschine detektierenden elektrischen Signal, z.B. bei einem einen Schussfadenbruch detektierenden Signal, wird die synchrone Betriebsweise beider Maschinen aufgehoben.
Daraufhin ist erfindungsgemäß vorgesehen, dass die Fachbildemaschine zu einem innerhalb eines Zeitfensters Δt2 frei programmierbaren Zeitpunkt t5 nach dem Stillstandszeitpunkt t4 der Webmaschine zum Stillstand kommt.
Bezogen auf die Webmaschinen-Hauptwelle entspricht der spätere Stillstand z.B. 180 Drehwinkelgrade der Webmaschinen-Hauptwelle nach deren Stillstand.
Zum erneuten Start, nach dem z.B. der Schussfadenbruch behoben ist, wird die Fachbildemaschine in die Startposition versetzt, die dem Zeitpunkt t1 entspricht. Damit befindet sich die Fachbildemaschine erneut in einer Position, die die erfindungsgemäße Betriebsweise der Fachbilde- und Webmaschine ermöglicht.

Gegenüber dem Stand der Technik ergibt sich mit der erfindungsgemäßen Betriebsweise die schon vorstehend erwähnte Qualitätsverbesserung in der Webware, nämlich weitestgehende Vermeidung von Anlaufstellen, weil die Fachbildemaschine unabhängig vom Start der Webmaschine startet. Es werden also außerhalb der Synchronisation von Webmaschine und Fachbildemaschine keine Blattanschläge realisiert.

Von Vorteil ist ferner, dass die Webmaschine immer mit den gleichen Massenverhältnissen startet, d.h. die Bindung bzw. die Aushebung der Jacquardmaschine nimmt keinen Einfluß auf das Hochlaufverhalten der Webmaschine.

Die Unabhängigkeit der elektromotorischen Antriebe von Web- und Fachbildemaschine ermöglicht in vorteilhafter Weise den Fachschluss während des Maschinenlaufes Schusseintrag für Schusseintrag zu ändern, womit die Menge an Schussfadenabfall vermindert werden kann.

Ferner wird mit der getrennten Anordnung von Webmaschinenantrieb und Fachbildemaschinenantrieb die Möglichkeit eröffnet, für Jacquardmaschinen einfacher Bauart, die keine exzentergesteuerte Webfachausbildung sondern einen Kurbeltrieb besitzen, mittels Drehzahländerung des elektromotorischen Antriebs einen längeren Fachstillstand zu realisieren, was vor allem für Webmaschinen mit mechanischen Schussfadeneintragsmitteln (Greifer) von Vorteil ist.

## Patentansprüche

1. Verfahren zum Betreiben einer Web- und Fachbildemaschine, wobei die Webmaschine mit einem elektromotorischen Hauptantrieb und die Fachbildemaschine mit einem elektromotorischen Nebenantrieb ausgerüstet ist, wonach mit einer Steuereinrichtung der elektromotorische Hauptantrieb und der elektromotorische Nebenantrieb signalübertragend angesteuert wird, wonach die Webmaschine und die Fachbildemaschine aus dem Stillstand auf eine vorgegebene Drehzahl gebracht wird und wonach bei einer auftretenden Störung die Webmaschine und die Fachbildemaschine durch bremsende Mittel in den Stillstand versetzt werden, **dadurch gekennzeichnet,**
- **dass** die Fachbildemaschine innerhalb eines Zeitfensters Δt1 vor der Webmaschine gestaltet wird,
- **dass** die Webmaschine nach Ablauf des Zeitfensters Δt1 an einem außerhalb des Zeitfensters Δt1 liegenden Zeitpunkt t2 gestartet wird,
- **dass** die Fachbildemaschine und die Webmaschine nach ihrem Startvorgang zu einem festlegbaren Zeitpunkt t3 annähernd synchron betrieben werden,
- **dass** die synchrone Betriebsweise der Web- und Fachbildemaschine bei einem eine Betriebsstörung detektierenden elektrischen Signal aufgehoben wird und
- **dass** daraufhin für die Web- und Fachbildemaschine der Bremsvorgang derart eingeleitet wird, dass beide Maschinen zu unterschiedlichen Zeitpunkten zum Stillstand kommen.

2. Verfahren nach Anspruch 1, **dadurch gekennzeichnet, dass** der Startzeitpunkt der Fachbildemaschine innerhalb des Zeitfensters Δt1 frei programmierbar ist.

3. Verfahren nach Anspruch 1, **dadurch gekennzeichnet, dass** der Startzeitpunkt t2 der Webmaschine vor dem Synchronisationszeitpunkt t3 der Fachbilde- und Webmaschine liegt.

4. Verfahren nach Anspruch 1, **dadurch gekennzeichnet, dass** die Webmaschine zu einem Zeitpunkt t4 zum Stillstand kommt, der vor dem Stillstandszeitpunkt t5 der Fachbildemaschine liegt.

5. Verfahren nach Anspruch 4, **dadurch gekennzeichnet, dass** der Stillstandszeitpunkt t4 der Webmaschine vor der maximalen Öffnung eines Webfaches für einen Schussfadeneintrag liegt.

6. Verfahren nach Anspruch 1, **dadurch gekennzeichnet, dass** der Stillstandszeitpunkt t5 der Fachbildemaschine innerhalb eines Zeitfensters Δt2 frei programmierbar ist.

7. Verfahren nach Anspruch 1, **dadurch gekennzeichnet, dass** die Webmaschine und die Fachbildemaschine ab deren Bremszeitpunkt bis zu deren Stillstandszeitpunkt generatorisch betrieben wird.

8. Verfahren nach Anspruch 1, **dadurch gekennzeichnet, dass** es an einer Web- und Fachbildemaschine durchgeführt wird, deren Fachbildemaschine eine Schaftmaschine oder eine Jacquardmaschine ist.

## Claims

1. Method for operating a weaving and shedding machine, the weaving machine being equipped with an electromotive main drive and the shedding machine being equipped with an electromotive auxiliary drive, whereby the electromotive main drive and the electromotive auxiliary drive are actuated by means of a control device so as to transmit signals, whereby the weaving machine and the shedding machine are brought from standstill to a predetermined rotational speed and whereby, when a disruption occurs, the weaving machine and the shedding machine are brought to a standstill by braking means, **characterised in that**
- the shedding machine is started within a time window Δt1 before the weaving machine,
- after expiry of the time window Δt1 the weaving machine is started at a point in time t2 lying outside the time window Δt1,
- after their starting procedure the shedding machine and the weaving machine are operated approximately synchronously at a determinable point in time t3,
- the synchronous mode of operation of the weaving and shedding machines is terminated upon an electrical signal detecting a disruption in operation, and
- thereupon the braking process for the weaving and shedding machine is initiated such that both machines come to a standstill at different points in time.

2. A method according to claim 1, **characterised in that** the starting point in time of the shedding machine is freely programmable within the time window Δt1.

3. A method according to claim 1, **characterised in that** the starting point in time t2 of the weaving machine lies before the synchronisation point in time t3 of the shedding and weaving machines.

4. A method according to claim 1, **characterised in that** the weaving machine comes to a standstill at a point in time t4 which is before the standstill point in time t5 of the shedding machine.

5. A method according to claim 4, **characterised in that** the standstill point in time t4 of the weaving machine is before the maximum opening of a shed for a weft thread insertion.

6. A method according to claim 1, **characterised in that** the standstill point in time t5 of the shedding machine is freely programmable within a time window Δt2.

7. A method according to claim 1, **characterised in that** the weaving machine and the shedding machine are operated in the manner of a generator from their braking point up to their standstill point.

8. A method according to claim 1, **characterised in that** it is performed on a weaving and shedding machine, the shedding machine of which is a dobby or a jacquard machine.

## Revendications

1. Procédé pour actionner une machine à tisser et à former la foule, la machine à tisser étant équipée d'un entraînement principal électromoteur et la machine à former la foule étant équipée d'un entraînement auxiliaire électromoteur, dans lequel l'entraînement principal électromoteur et l'entraînement auxiliaire électromoteur sont actionnés par transmission de signaux avec un dispositif de commande, dans lequel la machine à tisser et la machine à former la foule sont amenées à une vitesse de rotation prescrite à partir de l'arrêt, et dans lequel, en cas de perturbation, la machine à tisser et la machine à former la foule sont mises à l'arrêt par des moyens de freinage, **caractérisé en ce que** :
- la machine à former la foule est démarrée au sein d'une fenêtre de temps Δt1 avant la machine à tisser,
- la machine à tisser est démarrée à l'expiration de la fenêtre de temps Δt1 à un moment t2 situé en dehors de la fenêtre de temps Δt1,
- la machine à former la foule et la machine à tisser, après leur processus de démarrage, sont actionnées de manière approximativement synchrone à un moment t3 pouvant être déterminé,
- le mode opérationnel synchrone de la machine à tisser et à former la foule est interrompu en cas de signal électrique détectant une perturbation de service, et **en ce que**
- après cela, le processus de freinage de la machine à tisser et à former la foule est engagé de telle manière que les deux machines s'arrêtent à des moments différents.

2. Procédé selon la revendication 1, **caractérisé en ce que** le moment de démarrage de la machine à former la foule est librement programmable au sein de la fenêtre de temps Δt1.

3. Procédé selon la revendication 1, **caractérisé en ce que** le moment de démarrage t2 de la machine à tisser se situe avant le moment de synchronisation t3 de la machine à former la foule et à tisser.

4. Procédé selon la revendication 1, **caractérisé en ce que** la machine à tisser s'arrête à un moment t4, qui se situe avant le moment d'arrêt t5 de la machine à former la foule.

5. Procédé selon la revendication 4, **caractérisé en ce que** le moment d'arrêt t4 de la machine à tisser se situe avant l'ouverture maximale d'une foule pour une insertion d'un fil de trame.

6. Procédé selon la revendication 1, **caractérisé en ce que** le moment d'arrêt t5 de la machine à former la foule est librement programmable au sein d'une fenêtre de temps Δt2.

7. Procédé selon la revendication 1, **caractérisé en ce que** la machine à tisser et la machine à former la foule sont actionnées de manière dynamique depuis leur moment de freinage jusqu'à leur moment d'arrêt.

8. Procédé selon la revendication 1, **caractérisé en ce qu'**il est réalisé sur une machine à tisser et à former la foule dont la machine à former la foule est une ratière ou une mécanique jacquard.
